# EUROPÄISCHE PATENTSCHRIFT

(11) **EP 0 417 387 B1**
(45) Veröffentlichungstag und Bekanntmachung des Hinweises auf die Patenterteilung: **16.12.1992**
(21) Anmeldenummer: 90107796.6
(22) Anmeldetag: 25.04.1990
(51) Int. Cl.: F41H 5/20

(54) **Panzerturm**
Armoured turret
Tourelle d'armement

(30) Priorität: 11.09.1989 DE 3930256
(43) Veröffentlichungstag der Anmeldung: 20.03.1991
(73) Patentinhaber: Rheinmetall GmbH, 40880 Ratingen (DE)
(72) Erfinder: Nordmann, Adolf, D-4006 Erkrath (DE); Becker, Wilfried, D-4000 Düsseldorf 30 (DE); Metz, Josef, D-4040 Neuss (DE); Zielinski, Erich, D-4000 Düsseldorf 13 (DE); Hoff, Jochen, D-4000 Düsseldorf 30 (DE); Hülsewis, D-4100 Duisburg 25 (DE); Knörich, Friedhelm, D-4000 Düsseldorf 30 (DE); Böer, Wolfgang, D-4000 Düsseldorf 12 (DE)

(56) Entgegenhaltungen:
- DE-C- 248 670

## Beschreibung

Die Erfindung betrifft einen Panzerturm mit gepanzertem Turmgehäuse und massiver Frontpanzerung, in welcher eine verschwenkbar gelagerte Rohrwaffe mit Blende, Wiege, Rücklaufeinrichtung und rückwärtigem Verschlußgehäuse angeordnet ist.

Bei neuartigen Panzerkanonen wird eine immer grössere Geschoßwucht gefordert. Daraus resultierend werden die Belastungskräfte für Turm und Fahrzeug immer größer und die Rücklaufwege immer länger. Um Kräfte und Wege klein zu halten, muß die Rücklaufmasse vergrößert werden. Zusätzliche Gewichte beeinflussen jedoch in unverträglicher Weise das Gesamtkonzept (Totlastanteil). Es müssen daher Wege gesucht werden, Massen von funktionell vorhandenen Bauteilen einzubeziehen. Da diese Teile jedoch einer hohen Schockbelastung unterliegen, gibt es wenig Funktionsteile (z. B. Innenausstattung, Optik/Elektronik-Bauteile), die hierfür geeignet sind. Als Rücklaufmasse dienen bisher in üblicher Weise ein schweres Bodenstück, ein schweres Waffenrohr, die Mündungsbremse, oder ein zusätzlicher Bremszylinder statt einer Kolbenstange am Bodenstück. Diese Maßnahmen sind jedoch nicht ausreichend genug. Sie können lange Rücklaufwege nicht vermeiden. Lange Rücklaufwege erschweren ein Ausbalancieren der höhenrichtbaren Teile. Eine Mündungsbremse beeinflußt das meist ballistisch verlängerte Waffenrohr und bringt ein großes vorderlastiges Moment. Lange Rücklaufwege und Schockbelastungen verhindern eine Energieversorgung von eventuell an der Rücklaufmasse anzubringender Funktionsteile (Kabelbruch).

Es ist daher Aufgabe der vorliegenden Erfindung, bei einem Panzerturm der eingangs genannten bekannten Art die Rücklaufmasse einer Panzerwaffe zu erhöhen, ohne jedoch gleichzeitig den Totlastanteil zu steigern.

Diese Aufgabe wird erfindungsgemäß dadurch gelöst, daß die Turmgehäusepanzerung bzw. die massive Frontpanzerung wenigstens teilweise, ggf. mitsamt Blende, Wiege und anderen peripheren Waffen-bzw. Vorderen Turmbauteilen, zur Erhöhung der Rücklaufmasse in Waffenrohrlängsrichtung bzw. Horizontalrichtung verschiebbar auf einer Horizontal-Drehvorrichtung bzw. innerhalb des restlichen gepanzerten Turmgehäuses gelagert ist. Bei der Erfindung werden also im Panzerturm vorhandene Funktionsmassen mit in die Rücklaufmasse einbezogen.

Bevorzugte Merkmale der Erfindung sind Gegenstand der abhängigen Ansprüche 2 und 3.

Die Panzerung stellt einen großen Anteil am Gesamtgewicht eines Kampfpanzers dar. Sie besteht meist aus geschichteten Paketen, die zu einem Gehäuse verschweißt sind. Diese vorhandenen Schichtpakete oder zu schaffende Blockpakete gilt es beweglich zu lagern (z. B. über Gleitflächen, Hebelparallelogrammlagerung oder ähnlichem) und mit der üblichen Rücklaufmasse bzw. dem Waffenrohr zu verbinden und zusammen abzubremsen. Erst durch diese Lösung werden geforderte Geschoßwuchtvergrößerungen ermöglicht.
Die Art der Rücklauflagerung kann wie gesagt über Gleitlagerungen, Hebellagerungen oder entsprechende andere Lagerungen erfolgen. Eine Rücklaufbremsung der verschiebbaren Massen kann z. B. hydraulisch (zentrisch oder exzentrisch), über Federelemente (Ring- oder Gummifedern) oder entsprechende Dämpfungselemente erfolgen.

Die Erfindung wird nachfolgend anhand von in den Zeichnungen dargestellten Ausführungsbeispielen näher erläutert und beschrieben.

Es zeigen:
Figur 1 einen erfindungsgemäßen Panzerturm in Frontansicht,
Figur 2 einen Querschnitt durch die Frontpanzerung des Panzerturmes gemäß Linie II-II in Figur 1,
Figur 3 ein weiteres Ausführungsbeispiel eines erfindungsgemäßen Panzerturmes in Teilschnittdarstellung und
Figur 4 einen Längsschnitt durch den Panzerturm gemäß Figur 3.

In Figur 1 ist mit der Bezugsziffer 20 ein lediglich schematisch dargestellter Panzerturm bezeichnet. Der Panzerturm 20 ist mittels einer Drehvorrichtung 26 auf einem nicht dargestellten Panzerfahrzeug befestigt bzw. in Horizontalebene drehbar gelagert. Der Panzerturm 20 weist vorderseitig in seinem gepanzerten Turmgehäuse eine massive Frontpanzerung 22 auf, in welcher eine vertikal verschwenkbare Rohrwaffe 24 mit Blende 28, Wiege, Rücklaufeinrichtung und rückwärtigem Verschlußgehäuse 34 angeordnet ist.

In die Frontpanzerung 22 ist ein verschiebbar gelagertes, rechteckförmiges Panzerungspaket 30 eingesetzt. Innerhalb dieses Panzerungspaketes 30 ist nun - wie aus Figur 2 ersichtlich ist - die Rohrwaffe 24 mittels einer Schildzapfenlagerung 32 vertikal verschwenkbar gelagert. Mit dem schematisch dargestellten Turmdrehlager 36 soll angedeutet sein, daß der gesamte Panzerturm 20 mit der Rohrwaffe 24 über seine Horizontal-Drehvorrichtung 26 auf dem Gehäuse des nicht weiter dargestellten Panzerfahrzeuges montiert und drehbar gelagert ist.

Mit dem Pfeil 38 ist die Horizontal-Verschiebbarkeit des Panzerungspaketes 30 mitsamt der Rohrwaffe 24 und Verschlußgehäuse 34 zwischen oberer Dachpanzerung 40 und unterer Drehvorrichtung 26 innerhalb der restlichen Frontpanzerung 22 verdeutlicht.
Mit dieser erfindungsgemäßen Maßnahme wird durch Einbeziehung von vorhandenen Funktionsteilen die mit der Rohrwaffe 24 verbundene Rücklaufmasse erheblich vergrößert. Die gewünschte und einstellbare Vergrößerung der Rücklaufmasse ist jeweils abhängig von der Größe bzw. Masse des als zusätzliche Rücklaufmasse dienenden Panzerungspaketes 30. Die Gesamtmasse ist bestimmend für die Größe der wirksamen Bremskraft bzw. für die Länge des Rücklaufweges.

In Figur 3 ist eine Draufsicht eines weiteren Panzerturmes in Teilschnittdarstellung gezeigt. Dort ist die gesamte Frontpanzerung als verschiebbar gelagertes Blockpaket 6 ausgebildet. Das Waffenrohr 1 ist fest mit einem Wiegenrohr 2 und einer vorderseitigen Blende 5 verbunden und über eine Wiegenwalze 3 und Schildzapfen 4 vertikal verschwenkbar innerhalb des Panzerungs-Blockpaketes 6 gelagert.
Das Blockpaket 6 ist auf horizontalen oder nahezu horizontalen Gleitebenen 10 - siehe hierzu Figur 4 - innerhalb des seitlichen Turmgehäuses 9 bzw. zwischen Dachpanzerung und Horizontal-Drehvorrichtung gleitend gelagert. Seitlich an dem Blockpaket 6 ist mit fester Abstützung gegen das Turmgehäuse 9 jeweils eine Rücklaufeinrichtung 7 vorgesehen. Bei einem Schuß bewegt sich die Gesamtmasse bestehend aus Rohr 1, Wiege 2, Wiegenwalze 3, Schildzapfen 4, Blende 5, Blockpaket 6 und Teile der Rücklaufeinrichtung 7 in horizontaler bzw. nahezu horizontaler Richtung auf der Gleitebene 10, wobei eine Vertikalbelastung ebenfalls durch die Gleitlagerung aufgenommen wird.

Durch die erfindungsgemäße Vergrößerung der rücklaufenden Gesamtmasse wird sehr vorteilhaft die Bremskraft erhöht und die Länge des Rücklaufweges erheblich verkürzt.

Insbesondere für kleine Panzertürme mit schwerer Bewaffnung bzw. großer Feuerleistung mit hoher Geschoßwucht ist zweckmäßigerweise vorgesehen, daß das gesamte gepanzerte Turmgehäuse verschiebbar auf der Horizontal-Drehvorrichtung angeordnet ist und als zusätzliche Rücklaufmasse verwendet wird.

### Zahlenbeispiel:

Bei einem Kampfpanzer, z. B. Leopard II, wird die Geschoßwucht einer bestimmten Munition mit ca. 10 MJ abgeschätzt. Die bisherige Rücklaufmasse von Waffenrohr, Verschlußgehause, Mündungsbremse etc. beträgt ca. 2 500 kg. Bei einem Rücklaufweg von ca. 450 mm muß noch eine maximale Bremskraft von ca. 400 KN aufgebracht werden.
Bei einer Verdoppelung der Geschoßwucht auf ca. 20 MJ beträgt bei einem gleichen Rücklaufweg von 450 mm die erforderliche Bremskraft ca. 1 500 KN oder andersherum bei einer Bremskraft von ca. 1 000 KN müßte der Rücklaufweg wenigstens 600 mm betragen. Dies ist jedoch nicht vertretbar. Mit der erfindungsgemäßen Lehre ist ohne weiteres eine Vervielfachung der Rücklaufmasse (von ca. 2 500) auf 10 000 kg möglich.
Bei einer üblichen Munition mit einer Geschoßwucht von ca. 10 MJ beträgt mit dieser vergrößerten Rücklaufmasse die maximal aufzubringende Bremskraft bei einem Rücklaufweg von 450 mm lediglich noch ca. 150 KN.
Für eine Munition mit doppelter Geschoßwucht von ca. 20 MJ beträgt dann die maximal aufzubringende Bremskraft bei einem Rücklaufweg von 450 mm nur noch ca. 400 KN. Andersherum ausgedrückt: Bei einer aufbringbaren Bremskraft von ca. 500 KN beträgt die erforderliche Länge des Rücklaufweges mit der vergrößerten Rücklaufmasse lediglich ca. 335 mm.

Mit der erfindungsgemäßen Vergrößerung der Rücklaufmasse kann also einerseits bei gleichbleibender Schußleistung bzw. Geschoßwucht eine Verkürzung des Rücklaufweges um etwa 50 % erreicht werden, andererseits wird bei gleichbleibendem Rücklaufweg von beispielsweise 350 mm eine Verringerung der maximal erforderlichen Bremskraft um etwa den Faktor 4 ermöglicht. D. h. es können Munitionen mit erheblich größerer Treibladungsenergie verschossen werden.

### Bezugszeichen-Liste

- 1: Rohr
- 2: Wiege
- 3: Wiegenwalze
- 4: Schildzapfen
- 5: Blende
- 6: Blockpaket (Frontpanzerung)
- 7: Rücklaufeinrichtung
- 8: Rücklaufeinrichtung
- 9: Turmgehäuse (Seitenpanzerung)
- 10: Gleitebenen
- 11: innere Schutzwand
- 12: Rücklaufweg δ
- 20: Panzerturm
- 22: Frontpanzerung
- 24: Rohrwaffe
- 26: Horizontal-Drehvorrichtung
- 28: Blende
- 30: Panzerungspaket
- 32: Schildzapfen
- 34: Verschlußgehäuse
- 36: Turmdrehlager
- 38: Horizontal-Verschiebbarkeit
- 40: Dachpanzerung

## Patentansprüche

1. Panzerturm mit gepanzertem Turmgehäuse (9) und massiver Frontpanzerung (22), in welcher eine verschwenkbar gelagerte Rohrwaffe (1,24) mit Blende (5,28), Wiege (2), Rücklaufeinrichtung (7,8) und rückwärtigem Verschlußgehäuse (34) angeordnet ist, **dadurch gekennzeichnet**, daß
die Turmgehäusepanzerung bzw. die massive Frontpanzerung (22) wenigstens teilweise, gegebenenfalls mitsamt Blende (5,28), Wiege (2) und anderen peripheren Waffen- bzw. vorderen Turmbauteilen, zur Erhöhung der Rücklaufmasse in Waffenrohrlängsrichtung bzw. Horizontalrichtung verschiebbar auf einer Horizontal-Drehvorrichtung bzw. innerhalb des restlichen gepanzerten Turmgehäuses gelagert ist.

2. Panzerturm nach Anspruch 1,
**dadurch gekennzeichnet**, daß
- die vertikal verschwenkbare Rohrwaffe (1,24) mittels Schildzapfen (4) innerhalb eines horizontal bzw. nahezu horizontal verschiebbaren Blockpaketes (6) bzw. als Teilstück der Frontpanzerung (22) ausgebildeten verschiebbaren Panzerungspaketes (30) gelagert ist,
- das verschiebbare Blockpaket (6) bzw. Panzerungspaket (30) horizontale bzw. nahezu horizontale Gleitebenen (10) oder/und vertikale bzw. nahezu vertikale Gleitebenen aufweist und
- die Rücklaufeinrichtung (7) in doppelter Ausführung jeweils seitlich an dem Blockpaket (6) bzw. Panzerungspaket (30) mit fester Abstützung gegen die seitliche Turmgehäusewandung (9) bzw. gegen die restliche feste Frontpanzerung (22) vorgesehen ist.

3. Panzerturm nach Anspruch 1 oder 2,
**dadurch gekennzeichnet**, daß
das gesamte gepanzerte Turmgehäuse (9) verschiebbar auf der Horizontal-Drehvorrichtung (26) angeordnet ist und als zusätzliche Rücklaufmasse verwendet wird.

## Claims

1. Tank turret with an armoured turret housing (9) and solid front armouring (22), in which is provided a pivotably mounted barrel weapon (1,24) with a shield (5,28) a cradle (2), a recoil device (7,8) and a rear breech housing (34), characterised by the fact that the turret housing armouring or the solid front armouring (22), at least partly and possibly together with the shield (5,28) the cradle (2) and other peripheral parts of the weapon or of the front turret components is displaceably mounted on a horizontal rotating device or within the remainder of the armoured turret housing in order to increase the recoil mass in the longitudinal direction or the horizontal direction of the barrel.

2. Tank turret in accordance with Claim 1, characterised by the fact that
- the vertically pivotable barrel weapon (1,24) is mounted by a trunnion (4) within a horizontally or almost horizontally displaceable block assembly (6) or a displaceable armouring assembly (30) constructed as a part of the front armouring (22),
- the displaceable block assembly (6) or armouring assembly (30) is provided with horizontal or almost horizontal slide planes, and
- the recoil device (7) is provided in duplicate on the two sides of the block assembly (6) or armouring assembly (30) being firmly supported against the lateral turret housing wall (9) or remaining fixed to the front armouring (22).

3. Tank turret in accordance with Claim 1 or 2, characterised by the fact that the entire armoured turret housing (9) is displaceably mounted on a horizontal rotating device (26) and is utilised as an additional recoil mass.

## Revendications

1. Tourelle de char avec châssis de tourelle (9) blindé et blindage frontal (22) massif dans lequel sont placés un tube d'arme (1, 24) monté pivotant avec obturateur (5, 28), berceau (2), dispositif de recul (7, 8) et boîtier de culasse (34) arrière, caractérisée en ce que le blindage du châssis de tourelle ou le blindage frontal (22) massif est monté de manière à pouvoir coulisser, au moins en partie, éventuellement avec l'obturateur (5, 28), le berceau (2) et d'autres composants périphériques de l'arme ou composants avant de la tourelle, dans la direction longitudinale du tube d'arme ou dans la direction horizontale, afin d'accroître la masse de recul, sur un dispositif de rotation horizontal ou à l'intérieur du châssis de tourelle blindé restant.

2. Tourelle de char selon la revendication 1, caractérisée en ce que
- l'arme à tube (1, 24) pivotant verticalement est montée, au moyen de tourillons (4), à l'intérieur d'une garniture en bloc (6) coulissant horizontalement ou presque horizontalement, ou d'une garniture de blindage (30) coulissante, faisant partie du blindage frontal (20),
- le bloc coulissant (6) ou la garniture de blindage (30) présente des plans de glissement (10) horizontaux ou presque horizontaux ou/et des plans de glissement verticaux ou presque verticaux et
- le dispositif de recul (7) est prévu en double sur chacun des côtés du bloc (6) ou de la garniture de blindage (30), avec appui fixe contre la paroi latérale du châssis de tourelle (9) ou contre le blindage frontal fixe (22) restant.

3. Tourelle de char selon la revendication 1 ou 2, caractérisée en ce que l'ensemble du châssis de tourelle (9) blindé est disposé coulissant sur le dispositif de rotation (26) horizontal et est utilisé comme nasse de recul supplémentaire.
